# EUROPÄISCHE PATENTSCHRIFT

(11) **EP 0 771 541 B1**
(45) Veröffentlichungstag und Bekanntmachung des Hinweises auf die Patenterteilung: **28.03.2001**
(21) Anmeldenummer: 96117218.6
(22) Anmeldetag: 26.10.1996
(51) Int. Cl.: A47C 19/02, A47C 19/00

(54) **Bettgestell für paarweise nebeneinander zu einem Doppelbett zusammenstellbare Einzelbetten**
Bed frame for assembly of single beds side-by-side to form a double bed
Structure d'un lit pour rassembler deux lits d'une personne en un lit double

(30) Priorität: 06.11.1995 DE 19541267
(43) Veröffentlichungstag der Anmeldung: 07.05.1997
(73) Patentinhaber: Wiesch, Gerhard, 48431 Rheine (DE)
(72) Erfinder: Wiesch, Gerhard, 48431 Rheine (DE)
(74) Vertreter: Busse & Busse Patentanwälte

(56) Entgegenhaltungen:
- US-A- 3 991 428
- US-A- 4 524 471

## Beschreibung

Die Erfindung betrifft ein Bettgestell für paarweise nebeneinander zu einem Doppelbett zusammenstellbare Einzelbetten nach dem Oberbegriff des Anspruchs 1. Ein solches Bettgestell ist aus US-A- 4 524 471 bekannt.

Im Hotelgewerbe ist es erwünscht, Hotelzimmer mit zwei Betten auszustatten, die einmal zusammenstehen und somit ein Doppelbett bilden und einmal auseinanderstehend zwei Einzelbetten ergeben, um eine hohe Belegungsquote des Zimmers zu erreichen. Das Problem hierbei ist, die beiden Betten in der zusammenstehenden Stellung als Doppelbett so nahe aneinander zu bringen, daß die beiden Matratzen nahezu lückenlos ineinander übergehen. Hierzu ist es bekannt, auf einen Bettrahmen zu verzichten, so daß die Matratze lose auf dem Lattenrost aufliegt. Nachteilig hierbei ist jedoch, daß es zu einem "Wandern" der Matratze auf dem Bettgestell kommen kann.

Bekannt sind ferner Einzelbetten mit Holzrahmen für ein seitliches Einfassen von Matratzen, die als Doppelbett nebeneinanderstehend einen Zwischenraum zwischen den Matratzen freigeben.

Aufgabe der Erfindung ist es, ein Bettgestell zu schaffen, das sowohl eine sichere und stabile Halterung der Matratze auf dem Bettgestell als auch einen nahezu lückenlosen Übergang der beiden Matratzen in der zusammenstehenden Stellung ermöglicht.

Die erfindungsgemäße Lösung nach Anspruch 1 sieht vor, eine schmalwandige Metallplatte für den Bettrahmen zu verwenden, die zumindest an den Längsseiten des Bettgestells bezüglich des Grundrisses der Matratze soweit nach innen gesetzt ist, daß sie mit ihren Außenflächen nicht über den Matratzengrundriß vorsteht. Hierdurch wird mit einfachen Mitteln eine sichere Fixierung der Matratze im Bettgestell erreicht, da diese paßgenau von der Metallplatte gehaltert ist. Da die Metallplatte schmalwandig ausgebildet ist und mit ihren Außenflächen nicht über den Matratzengrundriß vorsteht, stoßen beim Aneinanderrücken zweier Betten zu einem Doppelbett die Matratzenaußenseiten zusammen, so daß oberseitig eine durchgehend-kontinuierliche Liegefläche entsteht.

Weitere Einzelheiten und Vorteile der Erfindung ergeben sich aus der nachfolgenden Beschreibung und der Zeichnung. In der Zeichnung zeigen:
- Fig. 1a-d: schematische Darstellung des erfindungsgemäßen Bettgestells in verschiedenen Ansichten (a: Draufsicht, b: Vorderansicht, c: rückwärtige Ansicht, d: Seitenansicht);
- Fig. 2: Schnittdarstellung des Bettgestells aus Fig. 1 mit aufliegender Matratze;
- Fig. 3: Schnittdarstellung von zwei zu einem Doppelbett zusammenstellbaren Einzelbetten in verschiedenen schiebepositionen;
- Fig. 4: detailliertere Darstellung des Bettgestells aus Fig. 1 in verschiedenen Ansichten (a: Draufsicht, b: Seitenansicht);
- Fig. 5a-c: Darstellung eines Sockels des Bettgestells in verschiedenen Ansichten (a: Vorderansicht, b: Draufsicht, c: Seitenansicht);
- Fig. 6a-d: Darstellung des Sockels aus Fig. 5 mit Elementen eines Antriebs (a: Vorderansicht, b: Draufsicht, c: Schnitt nach Linie A-A in Fig. 6a, d: Schnitt nach Linie B-B in Fig. 6a);
- Fig. 7a-c: Darstellung des Sockels aus Fig. 5 mit einer Auflagerung in verschiedenen Ansichten (a: Vorderansicht, b: Draufsicht, c: Seitenansicht);
- Fig. 8a-b: Darstellung der Auflagerung aus Fig. 7 in verschiedenen Ansichten (a: Vorderansicht, b: Draufsicht);
- Fig. 9a-d: Darstellung des Querträgers aus Fig. 4 in verschiedenen Ansichten (a: Vorderansicht, b: Draufsicht, c: rückwärtige Ansicht, d: Seitenansicht);
- Fig. 10: Schnitt nach Linie X-X in Fig. 4a;
- Fig. 11: Darstellung des Bettgestells aus Fig. 4 in einer inneren Ansicht;
- Fig. 12: eine vergrößerte und ergänzte Darstellung eines Ausschnitts aus Fig. 10;
- Fig. 13: Schnittdarstellung der Anbindung des Rahmens an den Querträger;
- Fig. 14: Schnittdarstellung durch den mit dem Querträger verbundenen Rahmen mit einer Stoffbespannung;
- Fig. 15a-b: Darstellung gemäß Fig. 14 ohne Stoffbespannung;
- Fig. 16a-b: Draufsicht auf einen Querträger im Bereich der Anbindung des Rahmens;
- Fig. 17: detailliertere und ergänzte Darstellung eines Ausschnitts aus Fig. 4;
- Fig. 18a-b: Darstellung eines Rastprofils mit einem Rastzapfen in verschiedenen Ansichten (a: Draufsicht, b: Seitenansicht).

Das in Fig. 1 schematisch dargestellte Bettgestell umfaßt einen Bettrahmen 1, der aus zwei schmalwandigen Metallplatten 2 besteht, die an den Ecken umgebogen sind und zusammen zwei Seitenrahmenteile 3, ein Fußrahmenteil 4 und ein Kopfrahmenteil 5 ausbilden. Durch die Umbiegung werden scharfe Kanten in den Eckbereichen vermieden, die eine Gefahrenquelle insbesondere beim Verschieben des Bettes darstellen könnten. Die Metallplatten 2 bestehen vorzugsweise aus Aluminium, da hierdurch ein Bettgestell mit einem geringen Eigengewicht erreichbar ist. Darüber hinaus weisen sie eine umlaufende Sicke oder dgl. auf, um die notwendige Festigkeit zu erreichen. Die Rahmenteile 3,4,5 umgrenzen einen Aufnahmebereich 6 zur Aufnahme einer in Fig. 2 dargestellten Matratze 7. Fig. 2 zeigt, daß der Rahmen 1 etwa ein Drittel der Höhe der Matratze 7 umschließt, so daß ihr unterer Bereich zwischen den Metallplatten 2 eingeklemmt ist und ihr oberer Bereich die Breite der Metallplatten 2 überragt. Beim Zusammenfügen zweier Betten zu einem Doppelbett berühren sich somit die Matratzen und ein lückenloser Übergangsbereich ist geschaffen.

Wie aus Fig. 4 hervorgeht, umfaßt das Bettgestell zwei Querträger 8, an denen die Metallplatten 2 lösbar festlegbar sind. Hierdurch ist ein zentrales Aufbauelement geschaffen, an dem die übrigen Elemente des Bettgestells gehaltert sind. Unterseitig sind an den Querträger 8 jeweils zwei Aufstellfüße 9 durch Verschraubung oder dgl. angebracht, um die Matratze 7 vom Boden zu beabstanden. Desweiteren sind die Aufstellfüße 9 unterseitig mit Rollen 10 verbunden, da hierdurch das Verschieben des Bettgestells erleichtert wird.

Zum Verschieben des Bettgestells sind die Querträger 8 mit einer Verschiebevorrichtung 11 verbunden, die ein schnelles Zusammen- bzw. Auseinanderrücken der beiden Betten ermöglicht. Insbesondere im Hotelgewerbe ist es wichtig, eine Vorrichtung zur Verfügung zu haben, die innerhalb kürzester Zeit ein Zusammenstellen bzw. Auseinanderrücken der beiden Betten ermöglicht, da dies von einer Zimmerfrau bewerkstelligt werden soll, so daß aus ökonomischen Gründen der Zeit- sowie Kraftaufwand hierfür minimal sein sollte. Darüber hinaus sollten etwaige Spuren auf dem Teppich durch die Verlagerung der Betten minimiert sein. Eine Darstellung der verschiedenen Stellungen beim Auseinander- bzw. Zusammenrücken der beiden Betten mittels der Verschiebevorrichtung 11 ist in Fig. 3 veranschaulicht.

Wie Fig. 2 zeigt, besteht die Verschiebevorrichtung 11 aus einem am Boden feststehenden Sockel 12 und einer Auflagerung 13, die einerseits gegenüber dem Sockel 12 aus einer Aufstellposition in eine Verschiebeposition des Bettes vertikal verschieblich gelagert ist und andererseits mit dem Querträger 8 horizontal verschieblich verbunden ist. Durch die Höhenverschiebung des Bettes wird der Kraftaufwand zur Verschiebung des Bettgestells erheblich herabgesetzt. Die Höhenverschiebung der Auflagerung 13 wird durch eine in Fig. 6 dargestellte Exzenterscheibe 14 ermöglicht, die gegen eine Unterseite der Auflagerung 13 drückt und bei ihrer Drehbewegung die Auflagerung 13 vertikal verschiebt. Die Exzenterscheibe 14 ist im Sockel 12 gelagert. Wie in Fig. 5 detaillierter dargestellt ist, besteht der Sockel 12 aus zwei Halbschalen 15, die mittels Verschraubung aneinander festgelegt sind. Sie umgrenzen innenseitig einen Aufnahmeraum 16, der zur Lagerung der Exzenterscheibe 14 sowie zur vertikalen Führung der Auflagerung 13 dient.

Wie die Fig. 6 und 7 zeigen, wird die Exzenterscheibe 14 mittels eines Antriebs 17 in eine Drehbewegung versetzt, wobei der Antrieb 17 aus einem kleineren Zahnrad 19 und einem größeren Zahnrad 20 besteht, die ineinandergreifen, wobei das kleinere Zahnrad 19 zum Antrieb des größeren Zahnrades 20 dient, das wiederum die Exzenterscheibe 14 antreibt. Wie aus den Fig. 10 und Fig. 11 hervorgeht, sind die kleinen Zahnräder 19 der beiden Verschiebevorrichtungen 11 der beiden Querträger 8 durch eine Welle 21 miteinander verbunden, so daß eine gekoppelte Bewegung der beiden Verschiebevorrichtungen 11 gegeben ist. Fig. 12 zeigt, daß auf die Welle 21 eine Handkurbel 22 aufsetzbar ist, mit der die beiden kleinen Zahnräder 19 mechanisch antreibbar sind. Es ist allerdings auch denkbar, daß die beiden Zahnräder 19 elektrisch angetrieben werden.

Desweiteren zeigen die Fig. 7 und 8, daß die Auflagerung 13 mit einem durchgehenden, eingesetzten Führungsgleitbolzen 23 versehen ist, der beidseits jeweils in ein vertikal ausgerichtetes Langloch 24 in den Halbschalen 15 des Sockels 12 eingreift. Um einen Verschleiß der Langlöcher 24 in den Halbschalen 15 zu verhindern sowie eine bessere Führung des Führungsgleitbolzens 23 zu ermöglichen, sind die Langlöcher 24 mit durchgepreßten Führungsflanschen 24a randseitig verstärkt. Endseitig kann die Auflagerung 13 jeweils eine Rolle 25 zur Anbindung an den Querträger 8 aufnehmen. Wie aus Fig. 9 hervorgeht, ist der Querträger 8 an einer Längsseite als Rollschiene 26 ausgebildet, so daß die Rollen 25 der Auflagerung 13 die Rollschiene 26 aufnehmen können. Um eine sichere Rollenführung der Rollen 25 der Auflagerung 13 an der Rollschiene 26 zu gewährleisten, ist an der Auflagerung 13 jeweils ein Sicherungselement 27 vorgesehen, das die Rollschiene 26 des Querträgers 8 übergreift.

Um das Bettgestell aus der in Fig. 3 dargestellten Doppelbettposition zu vereinzeln, werden zunächst mittels der Handkurbel 22 die kleinen Zahnräder 19 gedreht, die wiederum über die großen Zahnräder 20 die Exzenterscheibe 14 in eine Drehbewegung versetzen. Die Exzenterscheibe 14 drückt gegen die Unterseite der Auflagerung 13 und verschiebt diese vertikal nach oben. Hierbei ist die Auflagerung 13 durch ihren Führungsgleitbolzen 23, der in den Langlöchern 24 gleitet, in dem Aufnahmeraum 16 des Sockels 12 sicher geführt. Durch die Aufwärtsbewegung der Auflagerung 13 wird das Bettgestell in eine Schräglage verbracht. Nunmehr wird das Bettgestell an der der Auflagerung 13 gegenüberliegenden Seite angehoben, in eine schwebende Position verbracht und die Querträger 8 werden über die Auflagerung 13 gleitend verschoben. Nachdem der gewünschte Abstand zum anderen Bett erreicht ist, wird das Bett auf der anderen Seite wieder auf den Boden aufgesetzt. Dann wird die Auflagerung 13 mittels des Antriebs 17 wieder nach unten bewegt, so daß alle vier Aufstellfüße 9 der beiden Querträger 8 wieder Bodenkontakt haben. Die Rollen 10 der Aufstellfüße 9 ermöglichen dabei ein gleitendes und weiches Aufstellen auf den Boden, so daß etwaige Schleifspuren auf dem Teppich minimiert sind. Die Querträger 8 sind endseitig jeweils mit einem Anschlag 28 für die Auflagerung 13 in Form einer einstückig mit dem Querträger 8 verbundenen, nach unten vorstehenden Fahne versehen, so daß eine definierte Endposition vorgegeben ist. Insgesamt ist durch diese Verschiebevorrichtung 11 nur ein geringer Kraftaufwand zum Verschieben des Bettgestells erforderlich, so daß insbesondere eine Zimmerfrau selbstätig das Verschieben der Betten vornehmen kann.

Wie Fig. 13 zeigt, sind die Metallplatten 2 zur Umgrenzung des Aufnahmebereichs 6 zur Aufnahme der Matratze 7 an den Querträgern 8 befestigt. Um eine geradlinige Gestaltung der Außenseite des Rahmens 1 zu ermöglichen, weisen die Querträger 8 Ausnehmungen 29 auf, während beide Seitenrahmenteile 3 mit nach innen vorspringenden Zungen 30 versehen sind, die in die Ausnehmungen 29 der Querträger 8 einhängbar sind. Die Zungen 30 sind mit den Querträgern 8 innenseitig verschraubbar, so daß eine feste Verbindung an die Querträger 8 gewährleistet ist. Durch diese Art der Befestigung sind keine außenseitig vorstehenden Schraubenteile oder dgl. sichtbar, was inbesondere wichtig ist, wenn eine Verkleidung des Rahmens 1 mit Stoff vorgesehen ist.

In Fig. 14 ist eine Stoffbespannung 31 zur Verkleidung des Rahmens 1 veranschaulicht. Hierzu ist vorgesehen, den unteren Rand der Rahmenteile 3,4,5 jeweils innenseitig mit einem Klettband 32 zu versehen. Desweiteren können die Rahmenteile 3,4,5 mit einem Filz- oder Vliesstoff 33 beklebt werden, bevor ein Stoff 34 auf den Rahmen 2 aufgebracht wird, so daß eine Unterfütterung gegeben ist. Der Stoff 34 der Stoffbespannung 31 ist derart zugeschnitten, daß er die Rahmenteile 3,4,5 umseitig umschließt. An seinem unteren Rand weist der Stoff 34 gleichfalls ein umlaufendes Klettband 35 auf, das mit dem Klettband 32 an den Rahmenteilen 3,4,5 verbunden wird.

Nach der Befestigung der Klettbänder 32,35 wird der Stoff 34 um den Rahmen 1 herumgeschlagen und in längs der Rahmenteile 3,4,5 sich erstreckende Profilstränge 36 eingehakt. Hierzu ist der obere Rand des Stoffs 34 mit einem Befestigungskeder 37 vernäht, der ihm eine ausreichende Abschlußfestigkeit verleiht. Der Profilstrang 36 ist mit einer Ausnehmung 38 derart versehen, daß er den Keder 37 aufnehmen kann. Darüber hinaus weist der Profilstrang 36 eine weitere Ausnehmung 39 auf, die komplementär zu Rastnasen 40 an den Querträgern 8 und den Rahmenteilen 3,4,5 ausgebildet ist und zur Halterung des Profilstrangs 36 am Querträger 8 und den Rahmtenteilen 3,4,5 dient. Um ein Verrutschen des Profilstrangs 36 zu verhindern, wird er desweiteren mit einem Stopfen 41 am Querträger 8 befestigt. Wie aus Fig. 16 hervorgeht, weist der Querträger 8 mehrere Bohrungen 42 auf, die in unterschiedlichen Abständen bezogen auf den Querträgerrand gesetzt sind. Da der Abstand des Profilstrangs 36 von dem Seitenrahmenteil 3 in Abhängigkeit von der Dicke des gewählten Stoffs 34 variiert, kann somit die jeweils optimale Halterungsposition festgelegt werden. In Fig. 15 ist diese unterschiedliche Beabstandung des Profilstrangs 36 dargestellt.

Um den gesamten Rahmen 1 mit der Stoffbespannung 31 zu versehen, ist vorgesehen, an einer Ecke des Rahmens 1, beispielsweise im Bereich des Kopfrahmenteils 5, zu beginnen und dann umlaufend den bahnförmigen Stoff 34 um den Rahmen 1 zu spannen und mittels der Klettverschlüsse 32,35 zu befestigen, bis die zweite Ecke des Kopfrahmens 5 erreicht ist. Dann wird der Stoff 34 um den Rahmen 1 umgeschlagen und auf den Keder 37 der Stoffbahn 34 werden die Profilstränge 36 aufgesetzt. Die Profilstränge 36 der Seitenrahmenteile 3 werden durch die erwähnten Stopfen 34 befestigt. Zur Befestigung des Profilstrangs 36 im Fuß- bzw. Kopfteilbereich ist jeweils ein U-förmig ausgebildeter Spanndraht 43 vorgesehen, der den Profilstrang 36 gegen das Fußrahmenteil 4 bzw. Kopfrahmenteil 5 drückt. Wie Fig. 17 zeigt, ist der Spanndraht 43 wiederum am Querträger 8 befestigt. Insgesamt ist somit eine sichere und einfache Anbindung des Stoffs 34 an die Metallplatten 2 erreicht.

Es kann vorgesehen sein, die Stoffbespannung 31 rings um den Bettrahmen 1 unter Einschluß des Kopfrahmenteils 5 zu spannen. Es ist jedoch auch denkbar, den Rahmen 1 im Bereich des Kopfrahmenteils 5 nicht mit Stoff zu bespannen, da dieser normalerweise an der Wand steht, und stattdessen ein separates, hier nicht dargestelltes Kopfteil mit beispielsweise ornamentartiger Gestaltung vorzusehen. Dieses Kopfteil kann in entsprechende Ausnehmungen im Kopfrahmenteil 5 des Bettgestells eingehängt werden. Neben der beschriebenen Stoffbespannung 31 ist es auch denkbar, die aus Aluminium gefertigten Metallplatten 2 durch ein besonderes Design auszuzeichnen, so daß auf eine Stoffbespannung verzichtet werden kann.

Um eine Arretierung der beiden Betten in der Doppelbettstellung zu ermöglichen, sind an den Querträgern 8 jeweils endseitig Arretierungsmittel 44 vorgesehen. Vorteilhafterweise bestehen diese Arretierungsmittel 44 aus einem Rastprofil 45 , in das ein nach unten gerichteter Rastzapfen 46 einrastbar ist. Das Rastprofil 45 ist dabei an dem feststehenden Bett angebracht, während der Rastzapfen 46 mit dem beweglichen Bett verbunden ist. Das Rastprofil 45 ist derart ausgebildet, daß es verschiedene Rastendstellungen ermöglicht in Abhängigkeit von der gewählten Dicke der Stoffbespannung 31. Bei der Höhenbewegung des Bettes durch die Auflagerung 13 wird der Rastzapfen 46 aus dem Rastprofil 45 leichtgängig herausgezogen, so daß die Arretierung gelöst ist. Desweiteren kann eine bezüglich der Höhe variable Anbringung der Arretierungsmittel 44 vorgesehen sein, um verschiedenartig gestaltete Metallplatten 2 verwenden zu können. Beim Auseinanderschieben der Betten in die Einzelbettstellung kann das Rastprofil 45 nach hinten verschwenkt werden, so daß es den Blicken entzogen ist.

Insgesamt ist somit ein Bettgestell geschaffen, bei dem die Matratze sicher gehaltert ist und gleichzeitig beim Zusammenstellen zweier Einzelbetten zu einem Doppelbett ein lückenloser Übergangsbereich zwischen den beiden Matratzen gegeben ist. Darüber hinaus wird durch die Verschiebevorrichtung ein schnelles und wenig kraftaufwendiges Zusammen- bzw. Auseinanderrücken der beiden Betten ermöglicht, was inbesondere im Hotelbereich von großer Bedeutung ist, da hier die Nutzung eines Zimmers als Doppelbettzimmer und als ein Zimmer, das zwei Einzelbetten aufweist, die Belegungsquote eines Hotelzimmers erheblich steigern kann. Die Stoffbespannung der Metallplatten ermöglicht durch die Wahl unterschiedlicher Stoffe eine beispielsweise an die übrige Zimmerdekoration angepaßte Gestaltung des Bettgestells.

## Patentansprüche

1. Bettgestell für paarweise nebeneinander zu einem Doppelbett zusammenstellbare Einzelbetten, insbesondere Hotelbetten, mit einem umlaufenden Bettrahmen, der einen Aufnahmebereich für zumindest eine Matratze umgrenzt und die Matratze in einem unteren Teil seitlich umfaßt, **dadurch ge-kennzeichnet**, daß der Bettrahmen (1) aus zumindest einer schmalwandigen Metallplatte (2) besteht, die zumindest an den Längsseiten des Bettgestells bezüglich des Grundrisses der Matratze(n) (7) soweit nach innen gesetzt ist, daß sie mit ihren Außenflächen nicht über den Matratzengrundriß vorsteht.

2. Bettgestell nach Anspruch 1, dadurch gekennzeichnet, daß die Metallplatte (2) aus Aluminium besteht.

3. Bettgestell nach Anspruch 1 oder 2, dadurch gekennzeichnet, daß die Metallplatte (2) an den Ecken umgebogen ist und zumindest ein Seitenrahmenteil (3), einen Teil eines Fußrahmenteils (4) und einen Teil eines Kopfrahmenteils (5) ausbildet.

4. Bettgestell nach einem der Ansprüche 1 bis 3, dadurch gekennzeichnet, daß das Bettgestell zumindest zwei parallel zu dem Fußrahmenteil (4) bzw. dem Kopfrahmenteil (5) sich erstreckende Querträger (8) umfaßt, an denen die Metallplatte (2) derart lösbar mittels Verschraubungen festgelegt ist, daß sie außenseitig keine vorstehenden Kanten oder dgl. aufweist.

5. Bettgestell nach Anspruch 4, dadurch gekennzeichnet, daß an die Querträger (8) jeweils zumindest ein Aufstellfuß (9) festgelegt ist, wobei der Aufstellfuß (9) unterseitig mit Rollen (10) versehen ist.

6. Bettgestell nach Anspruch 4 oder 5, dadurch gekennzeichnet, daß die Querträger (8) unterseitig jeweils mit einer Verschiebevorrichtung (11) zur Verlagerung des Bettgestells verbunden sind, wobei die Verschiebevorrichtung (11) aus einem am Boden feststehenden Sockel (12) und einer gegenüber dem Sockel (12) aus einer Aufstellposition in eine Verschiebeposition des Bettgestells vertikal verschieblich gelagerten Auflagerung (13) besteht, an der der Querträger (8) horizontal verschieblich verbunden ist.

7. Bettgestell nach Anspruch 6, dadurch gekennzeichnet, daß zur Höhenverschiebung der Auflagerung (13) am Sockel (12) eine Exzenterscheibe (14) gelagert ist, die gegen eine Unterseite der Auflagerung (13) drückt und bei ihrer Drehbewegung die Auflagerung (13) vertikal verschiebt.

8. Bettgestell nach Anspruch 7, dadurch gekennzeichnet, daß zum Antrieb der Exzenterscheibe (14) zwei bezogen auf den Radius unterschiedlich große Zahnräder (19,20) vorgesehen sind, wobei das kleinere Zahnrad (19) zum Antrieb des größeren Zahnrades (20) dient, das wiederum die Exzenterscheibe (14) antreibt.

9. Bettgestell nach Anspruch 8, dadurch gekennzeichnet, daß die beiden kleinen Zahnräder (19) der Verschiebevorrichtungen (11) der beiden Querträger (8) durch eine Welle (21) miteinander gekoppelt sind.

10. Bettgestell nach einem der Ansprüche 6 bis 9, dadurch gekennzeichnet, daß der Sockel (12) aus zwei Halbschalen (15) besteht, die innenseitig einen Aufnahmeraum (16) umgrenzen und mittels Verschraubung aneinander festlegbar sind, wobei in dem Aufnahmeraum (16) die Exzenterscheibe (14) und die Auflagerung (13) geführt sind.

11. Bettgestell nach einem der Ansprüche 4 bis 10, dadurch gekennzeichnet, daß die Querträger (8) jeweils an zumindest einer Längsseite als Rollschiene (26) für Rollen (25) der Auflagerung (13) ausgebildet sind.

12. Bettgestell nach einem der Ansprüche 4 bis 11, dadurch gekennzeichnet, daß die Querträger (8) unterseitig mit Anschlägen (28) in Form einer einstückig mit dem Querträger (8) verbundenen, nach unten vorstehenden Fahne versehen sind.

13. Bett nach einem der Ansprüche 4 bis 12, dadurch gekennzeichnet, daß die Querträger (8) an ihren beiden Endbereichen jeweils mit einer Ausnehmung (29) zur Aufnahme von nach innen vorspringenden Zungen (30) der Seitenrahmenteile (3) versehen sind.

14. Bettgestell nach einem der Ansprüche 1 bis 13, dadurch gekennzeichnet, daß eine Stoffbespannung (31) zum Verkleiden der Metallplatte(n) (2) vorgesehen ist, die um die Rahmenteile (3,4,5) befestigbar ist, wobei die Stoffbespannung (31) am unteren Ende mit einem Klettband (35) und am oberen Ende mit einem Keder (37) versehen ist, der in einen längs der Rahmenteile (3,4,5) sich zumindest teilweise erstreckenden Profilstrang (36) einhakbar ist.

15. Bett nach einem der Ansprüche 1 bis 14, dadurch gekennzeichnet, daß zur Arretierung der zusammengestellten Betten zu einem Doppelbett Arretierungsmittel (44) vorgesehen sind, wobei die Arretierungsmittel (44) einen etwa vertikal nach unten gerichteten Rastzapfen (46), der am beweglichen Bett befestigt ist, und ein den Rastzapfen (46) aufnehmendes Rastprofil (45), das an dem anderen Bett befestigt ist, umfassen, wobei die Verrastung in einer horizontalen Bewegung erfolgt, wobei der Rastzapfen (46) durch Hochheben des Bettes zur Entriegelung führt.

## Claims

1. A bed frame for single beds, particularly hotel beds adapted to be assembled beside each other in pairs to form a double bed, with an encircling bed frame defining a region for accommodating at least one mattress and which laterally surrounds an underpart of the mattress, characterised in that the bed frame (1) consists of at least one narrow-walled metal panel (2) which, at least on the long sides of the bed frame and in relation to the plan view of the mattress(es) (7), is set sufficiently inwardly that its outer surface does not project beyond the horizontal projection of the mattress.

2. A bed frame according to claim 1, characterised in that the metal panel (2) consists of aluminium.

3. A bed frame according to claim 1 or 2, characterised in that the metal panel (2) is bent over at the corners and forms at least one side frame part (3), a part of a foot frame part (4) and a part of a head frame part (5).

4. A bed frame according to one of claims 1 to 3, characterised in that the bed frame comprises at least two cross members (8) extending parallel with the foot frame part (4) or head frame part (5), on which the metal panel (2) is so separably secured by means of screwed connections that it does not have any outwardly projecting edges or the like.

5. A bed frame according to claim 6, characterised in that fixed on the cross members (8) is at least one standing foot (9) which is provided with castors (10)

6. A bed frame according to claim 4 or 5, characterised in that the cross members (8) are on the other side each connected to a displacement device (11) for shifting the bed frame, the displacement device (11) consisting of a base (12) standing on the floor and, opposite the base (12) and adapted for displacement out of a standing position into a displacement position of the bed frame, vertically displaceably mounted supports (13) on which the respective cross member (8) is fixed in such a way that it is capable of horizontal displacement.

7. A bed frame according to claim 6,characterized in that for vertical displacement of the support (13) there is mounted on the base (12) an eccentric disc (14) which presses against an underside of the support (13) and, as it rotates, it displaces the support (13) vertically.

8. A bed frame according to claim 7, characterised in that to drive the eccentric disc (14), two gearwheels (19,20) are provided which are of different sizes in relation to their radius, the smaller gearwheel (19) serving to drive the larger gearwheel (20) which in turn drives the eccentric disc (14).

9. A bed frame according to claim 8, characterised in that the two small gearwheels (19) of the displacement devices (11) of the two cross-members (8) are coupled to each other by a shaft (21).

10. A bed frame according to one of claims 6 to 9, characterised in that the base (12) consists of two half-shells (15) which can be fixed to each other by screwing and which on their inside define an accommodating space (16), the eccentric disc (14) and the support (13) being guided within the accommodating space (16).

11. A bed frame according to one of claims 4 to 10, characterised in that the cross-members (8) are each constructed on at least one long side as a track (26) for the castors (25) of the support (13).

12. A bed frame according to one of claims 4 to 11, characterised in that the cross-members (8) are on their underside provided with abutments (28) in the form of downwardly projecting tabs integrally connected to the cross-member (8).

13. A bed frame according to one of claims 4 to 12, characterised in that the cross-members (8) are at both end portions respectively provided with a recess (29) to accommodate inwardly projecting tongues (30) of the side frame parts (3).

14. A bed frame according to one of claims 1 to 13, characterised in that a fabric covering (31) is provided to cover the metal panel(s) (2) and can be secured around the frame parts (3, 4, 5), the fabric covering (31) being provided at its bottom end with a burred strip (35) and at its upper end with a piping (37) capable of engagement into a profiled rod (36) extending at least partially along the frame parts (3, 4, 5).

15. A bed according to one of claims 1 to 14, characterised in that in order to lock the push-together beds to form a double bed, locking means (44) are provided, the locking means (44) comprising an approximately vertically downwardly directed catch journal (46) which is fixed on the movable bed and, accommodating the catch journal (46), a profiled member (45) fixed on the other bed, the locking engagement taking place by a horizontal movement whereby the catch journal (46) leads to unlocking when the bed is raised.

## Revendications

1. Structure de lit pour assembler, l'un à côté de l'autre, deux lits d'une place afin de former un lit double, en particulier des lits d'hôtels, avec un cadre de lit périphérique qui délimite une zone réceptrice pour au moins un matelas et entoure latéralement le matelas dans une partie inférieure, caractérisée en ce que le cadre de lit (1) est constitué d'au moins une plaque métallique (2) à paroi mince, qui est disposée au moins sur les côtés longitudinaux de la structure de lit par rapport au plan de base du ou des matelas (7) ainsi que vers l'intérieur assez largement pour qu'elle ne fasse pas saillie au-dessus du plan de base du ou des matelas par ses surfaces externes.

2. Structure de lit selon la revendication 1, caractérisée en ce que la plaque métallique (2) est constituée d'aluminium.

3. Structure de lit selon la revendication 1 ou 2, caractérisée en ce que la plaque métallique (2) est repliée dans les coins et forme au moins une partie de cadre latérale (3), une partie de cadre de pied (4) et une part d'une partie de cadre de tête (5).

4. Structure de lit selon l'une quelconque des revendications 1 à 3, caractérisée en ce que la structure de lit comprend au moins deux supports transversaux (8) s'étendant parallèlement à la partie de cadre de pied (4) ou à la partie de cadre de tête (5), supports sur lesquels la plaque métallique (2) est fixée de manière amovible au moyen de systèmes de vissage de sorte qu'ils ne présentent pas d'arêtes saillantes ou analogues extérieurement.

5. Structure de lit selon la revendication 4, caractérisée en ce qu'au moins un pied de montage (9) est chaque fois fixé sur les supports transversaux (8), le pied de montage (9) étant pourvu de galets (10) sur sa partie inférieure.

6. Structure de lit selon la revendication 4 ou 5, caractérisée en ce que les supports transversaux (8) sont reliés dans la partie inférieure, chaque fois avec un dispositif de déplacement (11) pour déplacer la structure de lit, le dispositif de déplacement (11) étant constitué d'un socle (12) se fixant au sol et d'une assise (13) montée de manière à pouvoir effectuer un déplacement vertical d'une position de montage à une position de déplacement de la structure de lit, assise à laquelle le support transversal (8) est relié de façon à pouvoir effectuer un déplacement horizontal.

7. Structure de lit selon la revendication 6, caractérisée en ce que, pour effectuer un déplacement en hauteur de l'assise (13) sur le socle (12), un disque excentrique (14) est monté, qui presse contre une partie inférieure de l'assise (13) et déplace verticalement l'assise (13) lors de mouvement de rotation.

8. Structure de lit selon la revendication 7, caractérisée en ce que, pour entraîner le disque excentrique (14), il est prévu deux roues dentées (19,20) de rayons différents, la roue dentée la plus petite (19) servant à l'entraînement de la roue dentée plus grande (20) qui entraîne à son tour le disque excentrique (14).

9. Structure de lit selon la revendication 8, caractérisée en ce que les deux petites roues dentées (19) des dispositifs de déplacement (11) des deux supports transversaux (8) sont couplées l'une à l'autre par un arbre (21).

10. Structure de lit selon l'une quelconque des revendications 6 à 9, caractérisée en ce que le socle (12) est constitué de deux demi-coques (15) qui délimitent intérieurement un espace récepteur (16) et peuvent être fixées l'une à l'autre par vissage, le disque excentrique (14) et l'assise (13) étant guidés dans l'espace récepteur (16).

11. Structure de lit selon l'une quelconque des revendications 4 à 10, caractérisée en ce que les supports transversaux (8) sont conformés, chaque fois sur au moins un côté longitudinal, en rail de roulement (26) pour roulettes (25) de l'assise (13).

12. Structure de lit selon l'une quelconque des revendications 4 à 11, caractérisée en ce que les supports transversaux (8) sont pourvus, dans la partie inférieure, de butées (28) sous la forme d'un ressaut relié d'une pièce avec le support transversal (8) et faisant saillie vers le bas.

13. Structure de lit selon l'une quelconque des revendications 4 à 12, caractérisée en ce que les supports transversaux (8) sont pourvus, sur leurs deux zones d'extrémité, chaque fois d'un évidement (29) pour recevoir des languettes (30), saillant vers l'intérieur, des parties de cadre latérales (3).

14. Structure de lit selon l'une quelconque des revendications 1 à 13, caractérisée en ce qu'il est prévu pour revêtir la ou les plaques métalliques (2) un entoilage (31) qui peut être fixé autour des parties de cadre (3,4,5), l'entoilage (31) étant pourvu, à l'extrémité inférieure, d'une bande d'accrochage (35) et, à l'extrémité supérieure, d'un bourrelet (37) qui peut s'accrocher dans une barre profilée (36) s'étendant au moins partiellement le long des parties de cadre (3,4,5).

15. Structure de lit selon l'une quelconque des revendications 1 à 14, caractérisée en ce que, pour bloquer les lits assemblés afin de former un lit double, il est prévu des moyens de blocage (44) qui comprennent une broche d'encliquetage (46) dirigée vers le bas plus ou moins verticalement, qui est fixée au lit mobile, et un profilé d'encliquetage (45) recevant la broche d'encliquetage (46), ledit profilé étant fixé à l'autre lit, l'encliquetage se faisant par un déplacement horizontal dans lequel la broche d'encliquetage (46) provoque le verrouillage par relèvement du lit.
